# EUROPÄISCHE PATENTSCHRIFT

(11) **EP 0 567 802 B1**
(45) Veröffentlichungstag und Bekanntmachung des Hinweises auf die Patenterteilung: **07.02.1996**
(21) Anmeldenummer: 93105544.6
(22) Anmeldetag: 03.04.1993
(51) Int. Cl.: H01R 9/05

(54) **Anordnung zur Masseanbindung an eine innere Blitzschutzanlage**
Arrangement for the connection to earth in an internal lightning arrester
Dispositif pour la connexion à la terre dans une installation interne parafoudre

(30) Priorität: 01.05.1992 DE 4214508
(43) Veröffentlichungstag der Anmeldung: 03.11.1993
(73) Patentinhaber: Daimler-Benz Aerospace Airbus Gesellschaft mit beschränkter Haftung, D-21129 Hamburg (DE)
(72) Erfinder: Rook, Peter, W-2165 Harsefeld (DE)
(74) Vertreter: Hansmann, Dierk, Dipl.-Ing.

(56) Entgegenhaltungen:
- CH-A- 389 719
- CH-A- 401 198
- DE-A- 1 765 723
- US-A- 3 141 924

## Beschreibung

Die Erfindung bezieht sich auf eine Anordnung zur Masseanbindung an eine innere Blitzschutzanlage in Luftfahrzeugen. Sie ist weitestgehend zur wirksamen Verbindung mit metallenen Installationen und anderen geerdeten Teilen elektrotechnischer Anlagen zur Gewährleistung eines Blitzschutz-Potentialausgleiches nutzbar.

Es ist bekannt, daß eine äußere Blitzschutzanlage allein nicht verhindern kann, daß bei einem Blitz im Inneren von Gebäuden oder Fahrzeugen Schäden an den elektrotechnischen oder elektronischen Einrichtungen entstehen. Maßnahmen gegen die Auswirkungen des Blitzstromes und seiner magnetischen und elektrischen Felder auf metallene Installationen und elektrische Anlagen sind notwendig. Die wesentlichste Maßnahme zur Vermeidung von Gewitterüberspannungsschäden ist dabei der Blitz-Schutz-Potentialausgleich. Darunter ist das Verbinden der Blitzschutzanlagen mit metallischen Rohrleitungen sowie mit Erdungsanlagen, gegebenenfalls über Trennfunkenstrecken, und anderen geerdeten Teilen von elektrotechnischen Anlagen zu verstehen. Es sind verschiedene Lösungen bekannt, die eine Massean- oder verbindung zu Blitzschutzsystemen realisieren. Üblicherweise werden derartige leitende Verbindungen an den metallenen Installationen mit Metallschellen befestigt. Es sind weiterhin Lösungen bekannt, bei denen beispielsweise ein Endgehäuse, in das eine leitfähige Schutzschlauchverbindung eingeführt ist, mittels einer metallenen Rohrschelle, die man an einer Metallhülse befestigt, in die Masseanbindung eines bestehenden Blitzschutzsystems einbezogen wird. Der leitfähige Verbund zu einer metallenen Primärstruktur wird hier durch eine Schraubbefestigung zwischen einem Kabelschuh, an dem ein elektrischer Leiter angeschlossen ist, und einer metallenen Schelle gewährleistet. Die Einbeziehung einer geteilten Schlauchverbindung in die Schutzmaßnahme ist ebenfalls mittels eines Verbinders und einer Hülse realisierbar, wobei eine Rohrschelle an der Hülse befestigt ist und die bereits beschriebene Verbindung zur Primärstruktur erfolgt. Diese übliche Verbindungstechnik zur Anbindung an innere Blitzschutzsysteme besitzt den Nachteil, daß durch die mechanische und elektrische Verbindung zwischen Hülse und Rohrschelle zusätzliche Übergangswiderstände im Störungsfall auftreten, eine unnötige Korrosionsunterwanderung der Schelle gegeben ist und ein zusätzlicher Materialaufwand durch die Schelle auftritt.

Im Stand der Technik ist außerdem eine Lösung bekannt, die auftretende Störeinflüsse über eine Abschirmung an ein Massepotential ableitet.

Danach offenbart die US-A-3,141,924 eine Kabelverbindung, welche den Anschluß eines Koaxialkabels an einen Endkörper beinhaltet. Gemäß dieser Lösung wird eine den Innenleiter umhüllende Isolierung des Koaxialkabels durch eine Metallhülse geführt, wobei auf letzterer das Abschirmgeflecht des Koaxialkabels liegt. Eine weitere metallene Spannhülse mit einer stirnseitig angesetzten Lasche wird über die Schirmung in eine Isolierhülse geführt. Die Isolierhülse - ob mit oder ohne stirnseitig ausgenommener nutenförmiger Aussparung - umhüllt koaxial diesen Teil der Anordnung, wobei die Spannhülse die Schirmung des Koaxialkabels in der genannten Isolierhülse axial fixiert. Die Lasche wird dabei entweder gemeinsam mit der Schirmung durch die Nut geführt und lotrecht abgewinkelt, mit einer bestückten Leiterplatte verbunden (verlötet), oder axial verlaufend nach außerhalb der Stirnseite der Isolierhülse geführt. Diese Lösung besitzt mehrere Nachteile. Der wirksame Querschnitt, der mit der Leiterplatte verbunden ist, wäre im Blitzstörungsfall unterdimensioniert und würde bei Befestigung an (Verbindung mit) der in das innere Blitzschutzsystem einbezogenen Primärstruktur eines Flugzeuges an der Stelle der Masseanbindung eine absolute Schwachstelle darstellen, die im Störungsfall des Blitzeinschlages an dieser Stelle durch Lichtbogenbildung katastrophale Folgen haben würde. Anderenfalls wäre der Laschenquerschnitt selbst für Blitzstromableitungen unterdimensioniert und auch ungeeignet, da er als Steckkontakt ausgelegt ist. Steckkontaktverbindungen verbieten sich aus Zuverlässigkeitsgründen bei derartigen Blitzschutzleitungsverbindungen, weil infolge Vibrationen, Erschütterungen oder sonstigen äußeren mechanischen Beeinträchtigungen die Steckverbindung sich leicht löst und dadurch die Blitzschutzmaßnahme für Teilsysteme aufgehoben wird. Desweiteren würde sich die Spannhülse aus Ihrer Fixierung unter den vorgenannten mechanischen Beeinträchtigungen leicht lockern, so daß sich aufgrund einer Gefährdung der Blitzschutzmaßnahme ein Einsatz der entgegengehaltenen Lösung im Flugzeug ausschließen würde.

Es wird dahingehend auch kein Vorschlag unterbreitet, wonach eine als Crimphülse ausgeführte Metallhülse in einer Anordnung zur Masseanbindung an eine innere Blitzschutzanlage in Luftfahrzeugen mit einem aus der Hülse (als Teil des Mantels) geführten oder an die Hülse angesetzten laschenartigen Anschlußkontakt vorzusehen wäre.

Demgemäß liegt der Erfindung die Aufgabe zugrunde, eine gattungsgemäße Anordnung derart auszubilden, daß mit ihr eine verbesserte Masseanbindung an die Primärstruktur eines Luftfahrzeuges mit geringen Übergangswiderständen erfolgt. Die Verbindung soll gleichzeitig gewichtsreduzierend und korrosionsgemindert sein.

Diese Aufgabe wird bei der gattungsgemäßen Anordnung durch die kennzeichnenden Merkmale des Anspruches 1 gelöst. Vorteilhafte Ausgestaltungen der Erfindung sind in den Ansprüchen 2 bis 7 angegeben.

Die durch die Erfindung erreichten Vorteile sind im wesentlichen darin zu sehen, daß eine zuverlässige Masseanbindung mit gering gehaltenen Übergangswiderständen an die Primärstruktur eines Luftfahrzeuges erfolgt. So wird durch das Crimpen der Hülse die Stabilität und Lebensdauer der Anordnung zugunsten der niedrig gehaltenen Übergangswiderstände an den leitfähigen Übergängen wesentlich erhöht. Durch den festen Verbund der Lasche mit der Crimphülse entfällt an der Verbindungsstelle der beiden Elemente der Übergangswiderstand. Die Minderung des Gewichtes bei gleichzeitiger Materialreduzierung und die Einschränkung der Korrosionsunterwanderung gegenüber bekannten Erdungsanordnungen wirkt sich bei der erfindungsgemäßen Anordnung ebenfalls vorteilhaft aus.

Die Erfindung ist anhand der Zeichnungen dargestellt und in einem Ausführungsbeispiel näher **beschrieben**. Es zeigen
- Fig.1: die erfindungsgemäße Anordnung mit dargestelltem Masseanschluß und Masseanbindung;
- Fig.2: die Draufsicht der Anordnung nach Fig.l ohne Masseanbindung;
- Fig.3: die modifizierte Anordnung nach Fig.l nach dem Crimpvorgang der Hülse;
- Fig.4: die Anordnung nach Fig.3 mit abgehobenem Masseanschluß ohne Masseanbindung;
- Fig.5: die modifizierte Anordnung nach Fig.1 mit am Ende der Hülse befindlichem doppelt ausgeführtem Masseanschluß mit Masseanbindung;
- Fig.6: die Draufsicht der Anordnung nach Fig.5 ohne Masseanbindung.

Anhand eines Ausführungsbeispiels soll die erfinderische Anordnung näher erläutert werden. Nach den Figuren 1 bis 6 besteht die Anordnung grundsätzlich aus einem Endkörper 1, einem hohlzylindrischen Grundkörper 2 mit oder ohne abgehobener Schulter 5, einer oder mehreren Zusatzkörpern 6, die aus dem Grundkörper 2 geführt oder an der Schulter 5 fest angesetzt sind, und einem plastischen Hohlkörper 3, dessen Mantel ein flexibler elektrisch leitfähiger Schlauch umhüllt. Die aus dem Grundkörper 2 geführten Zusatzkörper 6 sind Bestandteil seines Mantels. Sie ergeben sich durch eine in den Grundkörper 2 eingebrachte Materialaussparung 12. Die Zusatzkörper 6 sind fest mit dem Grundkörper 2 verbunden und lassen sich in einem definierten Winkel von letzterem sichtbar abheben. Sie verfügen generell über eine quaderförmige Gestalt mit einer rechteckigen oder quadratischen Grund- und Deckfläche und besitzen die Wandstärke des Grundkörpers 2. Die Elemente: Endkörper 1, Grundkörper 2, Hohlkörper 3 und der ihn mantelumhüllende Schlauch der Anordnung sind koaxial zueinander angeordnet. Der Endkörper 1, der als Endgehäuse ausgeführt ist, besitzt eine zylindrische Vertiefung, die in Richtung einer Geräteachse 11 des Endkörpers 1 verläuft. Die Vertiefung nimmt einen Teil des Grundkörpers 2, der als Crimphülse ausgeführt ist, paßgerecht auf, so daß beide Körper formschlüssig, fest und elektrisch leitfähig miteinander verbunden sind. Der plastische Hohlkörper 3 und der ihn umhüllende elektrisch leitfähige Schlauch, der als Drahtgeflecht oder als Wellschlauch ausgeführt ist, sind bis zum inneren Abschluß der Vertiefung des Endkörpers 1 geführt. Durch die Crimpung des Grundkörpers 2 besteht zwischen ihm und dem Schlauch eine elektrisch leitfähige Verbindung, die auf den Endkörper 1 und den Zusatzkörper 6 übertragen wird. Der Zusatzkörper 6 ist als Laschenkontakt ausgeführt.

Gemäß der Fig.1 ist dieser Zusatzkörper 6 in dieser Ausführungsform mit der Schulter 5 des Grundkörpers 2 fest verbunden. Seine Kontaktfläche soll plan und elektrisch blank sein und eine Bohrung 10 besitzen. Die Bohrung 10 befindet sich in der Nähe des freien Endes des Zusatzkörpers 6 und auf einer Linie, deren Ursprung mit dem 1/2-fachen Wert des Seitenkantenverbundes des Zusatzkörpers 6 definiert ist. Mit einer Schraubbefestigung 9 ist es möglich, ein elektrisch leitfähiges Verbindungselement 7 als gelochten Kabelschuh fest mit der Kontaktfläche des Zusatzkörpers 6 zu verbinden.

Die Masseanbindung an eine innere Blitzschutzanlage eines Luftfahrzeuges geschieht mit einem Schutzleiter 8, der beispielgemäß als Masseband ausgeführt und in geeigneter Form mit dem Verbindungselement 7 verbunden ist. Wirksam ist die Anordnung nach erfolgter Crimpung des Grundkörpers 2, da so erst ein elektrischer Verbund mit dem oberhalb des Mantels des plastischen Hohlkörpers 3 aufliegenden Schlauch, der als Kupfer - Nickel - Drahtgeflecht ausgeführt ist, besteht.

In Fig.2 wird die Draufsicht der Anordnung nach Fig.1 ohne Masseanbindung dargestellt. Der Zusatzkörper 6 als Anschlußkontakt mit Bohrung 10, der mit der nicht gezeigten Schutzleiterverbindung als Masseanbindung verschraubt wird, befindet sich im festen Verbund mit der Schulter 5 des Grundkörpers 2. Die Schulter 5 besitzt die Gestalt eines Kreiskegelstumpfes, an dessen Grundfläche der laschenartige Zusatzkörper 6 umfänglich fest angesetzt ist.

Die Fig.3 zeigt die modifizierte Anordnung nach Fig.1 nach dem Crimpvorgang des Grundkörpers 2, der als Crimphülse ausgeführt wird. Es wird eine in den Grundkörper 2 eingearbeitete Materialaussparung 12 gezeigt, die laschenförmig aus der Wandung des Grundkörpers 2 ausgenommen wurde. Dadurch ergibt sich ein laschenförmiger Zusatzkörper 6, der fest mit der Wandung des Grundkörpers 2 verbunden ist und damit gleichfalls die Wandstärke des Grundkörpers 2 aufweist. Die Fig.4 zeigt zusätzlich die Anordnung nach Fig.3 mit abgehobenem Masseanschluß. Der als Lasche ausgebildete Zusatzkörper 6 wird ohne Masseanbindung dargestellt, wobei das Anschließen der Schutzleiterverbindung wie vorbeschriebenen erfolgt.

Unter Bezugnahme auf Fig.5 wird die modifizierte Anordnung nach Fig.1 mit dem am Ende des als Crimphülse ausgebildeten Grundkörpers 2 befindlichen beiden Zusatzkörpern 2, die dem Grundkörper 2 als Lasche quer zur Geräteachse 11 (des Endkörpers 1) abgebogen werden beschrieben. Dabei wird die Crimphülse in der Nähe ihres freien Endes quer zur Richtung der Geräteachse 11 zu 50% auf Laschenbreite eingeschnitten und in Richtung der Geräteachse 11 auf Mitte des vorgenannten Einschnittes getrennt.

Dabei ergeben sich kreisbogenförmige Zusatzkörper 6 mit laschenförmiger Gestalt, die nach ihrem Abheben von der Crimphülsenwandung in einem definierten Winkel außerdem quer zur Geräteachse 11 begradigt und mit der vorgenannten Bohrung 10 versehen werden. Der Anschluß der Schutzleiterverbindung erfolgt wie bereits vorbeschrieben.

Aus der Fig.6 ist außerdem die Draufsicht der Anordnung nach Fig.5 (nach dem Trenn- und Biegevorgang) - ebenfalls ohne Masseanbindung an den inneren Blitzschutz - Potentialausgleich der interne inneren Blitzschutzanlage eines Luftfahrzeuges - entnehmbar.

Alle Blitzschutzkomponenten der beschriebenen Ausführungsformen, bei denen ein als Crimphülse ausgebildeter Grundkörpers 2 beispielgemäß verwendet wird, können mit den beschriebenen Befestigungsarten versehen werden.

## Patentansprüche

1. **Anordnung zur Masseanbindung an eine innere Blitzschutzanlage in Luftfahrzeugen**, die aus einem Endkörper (1), einem hohlzylindrischen Grundkörper (2) und einem plastischen Hohlkörper (3) besteht, dessen Mantel ein flexibler und elektrisch leitfähiger Schlauch, der als Drahtgeflecht oder als Wellschlauch ausgeführt ist, umhüllt, wobei die Körper koaxial zueinander angeordnet sind, bei der der Endkörper (1) eine zylinderförmige Vertiefung besitzt, die in Richtung der Längsachse (11) des Endkörpers (1) verläuft, und einen Teil des Grundkörpers (2) paßgerecht aufnimmt, so daß beide Körper formschlüssig, fest und elektrisch leitfähig miteinander verbunden sind, der plastische Hohlkörper (3) und flexible Schlauch durch den Hohlraum des Grundkörpers (2) bis unter die zylinderförmige Vertiefung des Endkörpers (1) geführt und durch Crimpung des Grundkörpers (2), der als Crimphülse ausgebildet ist, mit letzterem elektrisch leitend verbunden sind, und der Grundkörper (2) eine Schulter (5) aufweist, die die Gestalt eines Kreiskegelstumpfes besitzt,
**dadurch gekennzeichnet**, daß
- aus dem Grundkörper (2) ein oder mehrere als Laschenkontakte ausgebildete Zusatzkörper (6), welche die Wandstärke des Grundkörpers (2) besitzen, geführt sind, die mit ihm einen festen Verbund besitzen, wobei jeder Zusatzkörper (6) sich durch eine in den Mantel des Grundkörpers eingebrachte Materialaussparung (12) ergibt,
oder
- an der Schulter (5) des Grundkörper (2) ein oder mehrere Zusatzkörper (6), welche die Wandstärke des Grundkörpers (2) besitzen, als Laschenkontakte angesetzt sind, die mit der Schulter einen festen Verbund besitzen,
- wobei die Kontaktflächen der Zusatzkörper plan und blank ausgeführt sind.

2. Anordnung nach Anspruch 1, **dadurch gekennzeichnet**, daß
- die Zusatzkörper (6) zur Aufnahme eines elektrisch leitfähigen Verbindungselementes (7), welches mit einem Schutzleiter (8) verbunden ist, vorgesehen sind,
und daß
- jeder Zusatzkörper (6) eine Bohrung (10) besitzt, die in der Nähe seines freien Endes und auf einer Linie, deren Ursprung mit dem 1/2-fachen Wert seines Seitenkantenverbundes definiert ist, liegt.

3. Anordnung nach Anspruch 1, **dadurch gekennzeichnet**, daß zwischen dem Zusatzkörper (6) gegenüber dem verbleibenden Teil des Mantels des Grundkörpers (2) in einem definierter Winkel angeordnet ist.

4. Anordnung nach Anspruch 1, **dadurch gekennzeichnet**, daß der Zusatzkörper (6) und das Verbindungselement (7), welches eine Lochaussparung besitzt, mittels einer Schraubbefestigung (9) elektrisch leitfähig und mechanisch fest verbunden sind.

5. Anordnung nach Anspruch 1, **dadurch gekennzeichnet**, daß der Schutzleiter (8) als Masseband ausgeführt und mit der inneren Blitzschutzanlage des Luftfahrzeuges verbunden ist.

6. Anordnung nach Anspruch 1, **dadurch gekennzeichnet**, daß der plastische Hohlkörper (3) als Kunststoffschlauch und der flexible und elektrisch leitfähige Schlauch als Kupfer - Nickel - Geflecht ausgeführt ist.

7. Anordnung nach Anspruch 1, **dadurch gekennzeichnet**, daß der Grundkörpers (2) an seinem freien Ende zwei Zusatzkörper (6) besitzt, die sich aus einem auf Breite des Zusatzkörpers (6) vorgenommenen 50%-igen Einschnitt ergeben, der quer zur Geräteachse (11) liegt und dessen Trennung axial auf Mitte des Einschnittes erfolgt.

## Claims

1. Arrangement for the earthing connection to an internal lightning protection system in aircraft, which comprises an end body (1), a hollow cylindrical basic body (2) and a ductile hollow body (3), whose envelope encloses a flexible and electrically conductive tube in the form of a wire braiding or a corrugated tube, the bodies being disposed coaxially relative to one another, wherein the end body (1) has a cylindrical recess extending in the direction of the longitudinal axis (11) of the end body (1) and receives a part of the basic body (2) with a precision fit so that both bodies are connected in a keyed, firm and electrically conductive manner to one another, the ductile hollow body (3) and flexible tube are conveyed through the cavity of the basic body (2) until they pass under the cylindrical recess of the end body (1) and are connected in an electrically conductive manner to the basic body (2) by crimping of the latter, which takes the form of a crimp barrel, and the basic body (2) has a shoulder (5) in the shape of a truncated circular cone,
**characterized in** that
- one or more additional bodies (6) in the form of link contacts, which have the wall thickness of the basic body (2), are brought out of the basic body (2) and have a firm bond therewith, each additional body (6) arising as a result of a material recess (12) introduced into the envelope of the basic body,
or
- one or more additional bodies (6), which have the wall thickness of the basic body (2), are attached as link contacts to the shoulder (5) of the basic body (2) and have a firm bond with the shoulder,
- the contact surfaces of the additional bodies being flat and uninsulated.

2. Arrangement according to claim 1, **characterized in that**
- the additional bodies (6) are intended to receive an electrically conductive connection element (7) which is connected to a protective conductor (8),
and that
- each additional body (6) has a bore (10), which lies in the vicinity of its free end and on a line, the origin of which is defined by half the value of the lateral edge bond of said additional body.

3. Arrangement according to claim 1, **characterized in that** between the additional body (6) arrangement is effected at a defined angle relative to the remaining part of the envelope of the basic body (2).

4. Arrangement according to claim 1, **characterized in that** the additional body (6) and the connection element (7), which has a punched recess, are connected in an electrically conductive and mechanically resistant manner by means of a screw fastening (9).

5. Arrangement according to claim 1, **characterized in that** the protective conductor (8) takes the form of an earthing strip and is connected to the internal lightning protection system of the aircraft.

6. Arrangement according to claim 1, **characterized in that** the ductile hollow body (3) takes the form of a plastic tube and the flexible and electrically conductive tube takes the form of a copper-nickel braiding.

7. Arrangement according to claim 1, **characterized in that** the basic body (2) at its free end has two additional bodies (6) produced as a result of a 50% incision, which is effected to the width of the additional body (6), lies at right angles to the device axis (11) and the separation of which is effected axially at the middle of the incision.

## Revendications

1. Dispositif pour la mise à la terre dans une installation interne parafoudre d'aéronefs, ledit dispositif se composant d'un corps d'extrémité (1), d'un corps de base (2) en forme de cylindre creux et d'un corps creux (3) en plastique enveloppé par un tuyau flexible électroconducteur conçu comme un treillis en fil métallique ou comme un tuyau onduleux flexible, les corps étant disposés coaxialement l'un par rapport à l'autre, le corps d'extrémité (1) présentant une cavité cylindrique orientée dans la direction de l'axe longitudinal (11) du corps d'extrémité et recevant précisément une partie du corps de base (2) de telle sorte que les deux corps sont reliés l'un à l'autre par engagement positif, fixement et de manière à assurer l'électroconductibilité, le corps creux (3) en plastique et le tuyau flexible étant introduits au travers de la cavité du corps de base (2) jusqu'en dessous de la cavité cylindrique du corps de base (2) par sertissage du corps de base (2) conçu comme une douille à sertir, ledit corps de base (2) comportant également un épaulement (5) présentant la forme d'un tronc de cône de révolution;
**caractérisé en ce que** un ou plusieurs corps supplémentaires (6) ayant l'épaisseur du corps de base (2) et conçus comme des plaquettes de contact émanent du corps de base (2) et forment avec celui-ci un raccord fixe, chacun des corps supplémentaires (6) résultant d'un évidement (12) découpé dans la gaine du corps de base; ou en ce que sur l'épaulement (5) du corps de base (2) sont disposés en tant que plaquettes de contact un ou plusieurs corps supplémentaires (6) ayant l'épaisseur du corps de base (2) et formant un raccord fixe avec l'épaulement, les surfaces de contact des corps supplémentaires étant conçus de façon plane et étant dénudées.

2. Dispositif selon la revendication 1, caractérisé en ce que les corps supplémentaires (6) sont prévus pour recevoir un élément de raccord (7) électroconductible, lequel est relié à un conducteur de protection,
et en ce que chacun des corps supplémentaires (6) présente un alésage (10) situé à proximité de son extrémité libre et sur une ligne dont le point d'origine est situé au milieu des bords latéraux.

3. Dispositif selon la revendication 1, caractérisé en ce que le corps supplémentaire (6) est disposé dans un angle par rapport à la partie restante de la gaine du corps de base (2).

4. Dispositif selon la revendication 1, caractérisé en ce que le corps supplémentaire (6) et l'élément de raccord (7) présentant un alésage sont reliés au moyen d'un raccord boulonné de manière à assurer l'électroconductibilité et la fixation mécanique.

5. Dispositif selon la revendication 1, caractérisé en ce que le conducteur de protection (8) est conçu comme une bande de mise à la masse et est relié à l'installation interne parafoudre de l'aéronef.

6. Dispositif selon la revendication 1, caractérisé en ce que le corps creux (3) en plastique est conçu comme un tuyau flexible en plastique et en ce que le tuyau flexible électroconducteur est conçu comme un treillis en cuivre et en nickel.

7. Dispositif selon la revendication 1, caractérisé en ce que le corps de base (2) présente à son extrémité libre deux corps supplémentaires (6) résultant d'une entaille couvrant 50% du corps de base (2), située à une distance égale à la largeur du corps supplémentaire (6) et placée transversalement par rapport à l'axe (11) de l'appareil, une séparation étant réalisée axialement au centre de l'entaille.
